# EUROPÄISCHE PATENTSCHRIFT

(11) **EP 2 627 808 B1**
(45) Veröffentlichungstag und Bekanntmachung des Hinweises auf die Patenterteilung: **27.08.2014**
(21) Anmeldenummer: 11767012.5
(22) Anmeldetag: 10.10.2011
(51) Int. Cl.: D02J 13/00

(54) **VORRICHTUNG ZUR THERMISCHEN BEHANDLUNG MEHRERER FÄDEN**
DEVICE FOR THE THERMAL TREATMENT OF SEVERAL YARNS
DISPOSITIF POUR LE TRAITEMENT THERMIQUE DE PLUSIERS FILS

(30) Priorität: 13.10.2010 DE 102010048392
(43) Veröffentlichungstag der Anmeldung: 21.08.2013
(73) Patentinhaber: Oerlikon Textile GmbH & Co. KG, 42897 Remscheid (DE)
(72) Erfinder: OBERSTRAß, Detlef, 42553 Velbert (DE); CONRAD, Stefan, 42897 Remscheid (DE)
(74) Vertreter: Neumann, Ditmar
(86) Internationale Anmeldenummer: PCT/EP2011/067631
(87) Internationale Veröffentlichungsnummer: WO 2012/049113

(56) Entgegenhaltungen:
- WO-A1-2010/054945
- DE-A1- 3 306 459
- US-A- 3 864 074

## Beschreibung

Die Erfindung betrifft eine Vorrichtung zur thermischen Behandlung mehrerer Fäden in einer Textilmaschine gemäß dem Oberbegriff des Anspruchs 1.

Bei der Weiterverarbeitung von insbesondere synthetischen Fäden weisen die Fäden üblicherweise einen Präparationsauftrag in Form eines Fluids auf, um die Laufeigenschaften sowie den Zusammenhalt der einzelnen Filamentstränge innerhalb des Fadens zu gewährleisten. Derartige Fluide besitzen jedoch den Nachteil, dass bei thermischen Behandlungen diese in der Regel verdampfen und innerhalb einer Textilmaschine zu ungewünschten Umgebungsbelastungen führen. Insoweit ist es allgemein bekannt, derartige Dämpfe bei der thermischen Behandlung aufzufangen und abzuführen. Das Grundprinzip zum Absaugen und Abführen derartiger Dämpfe geht beispielsweise bereits aus der DE 22 27 494 hervor.

Die bekannte Vorrichtung zur thermischen Behandlung mehrerer Fäden weist eine Heizeinrichtung sowie eine Absaugeinrichtung auf. Die Heizeinrichtung enthält mehrere Heizkanäle, die üblicherweise entlang einer Maschinenlängsseite der betreffenden Textilmaschine verteilt angeordnet sind. Zum Absaugen und Aufnehmen der innerhalb der Heizkanäle entstehenden Dämpfe weist die Absaugeinrichtung mehrere Saugleitungen auf, die den Heizkanälen zugeordnet sind und die mit einem zentralen Absaugrohr gekoppelt sind. Das Absaugrohr erstreckt sich dabei ebenfalls im Wesentlichen über eine Maschinenlängsseite der Textilmaschine, so dass alle den Heizkanälen zugeordneten Saugleitungen parallel verteilt an dem Absaugrohr angeschlossen sind. Aufgrund der Vielzahl von Bearbeitungsstellen innerhalb einer Textilmaschine ergeben sich somit relativ lange Absaugrohre, die üblicherweise nur mit einem Ende an einem Gebläse angeschlossen sind. Somit ergeben sich unweigerlich unterschiedliche Druckverhältnisse an den jeweiligen Saugleitungen in Abhängigkeit von der jeweiligen Position der Saugleitung an dem Absaugrohr. Daher werden derartige Absaugeinrichtungen üblicherweise so ausgelegt, dass die eingestellte Absaugleistung an jedem der Saugleitungen eine hinreichende Aufnahme und Abfuhr der in den Heizkanälen entstehenden Dämpfe gewährleistet.

Bei der Bearbeitung von unterschiedlichen Fadentitern und Fadentypen in einer Textilmaschine treten jedoch unterschiedliche Mengen von Dämpfen in den Heizkanälen der Heizeinrichtung auf. Üblicherweise ist die Menge der Präparation proportional zu dem Fadentiter, so dass bei der thermischen Behandlung von Fäden mit feinen Titern entsprechend kleinere Mengen von Dämpfen in den Heizeinrichtungen erzeugt werden. In diesen Fällen führt eine zu stark eingestellte Absaugung der Dämpfe in einem Heizkanal dazu, dass ein hoher Luftaustausch eintritt und zu erheblichen Energieverlusten innerhalb des Heizkanals führt. In dem Fall, dass eine zu geringe Absaugleistung an der Saugleitung eingestellt ist, treten unweigerlich ungewünschte Umweltbelastungen in der Umgebung der Heizkanäle auf, da die nicht aufgenommenen Dämpfe über den Faden in die Umgebung geschleppt wird.

Es ist somit Aufgabe der Erfindung, eine Vorrichtung zur thermischen Behandlung mehrerer Fäden der gattungsgemäßen Art bereitzustellen, bei welcher eine im wesentlichen gleichmäßige Abfuhr der in den Heizkanälen auftretenden Dämpfe möglich ist.

Ein weiteres Ziel der Erfindung liegt darin, die gattungsgemäße Vorrichtung besonders energieeffizient auszubilden.

Diese Aufgabe wird erfindungsgemäß dadurch gelöst, dass die Heizkanäle der Heizeinrichtung eine oder mehrere Heizgruppen bilden und dass die Heizgruppe der Heizkanäle mit den zugeordneten Saugleitungen der Absaugeinrichtung an einem gemeinsamen Träger zu einer kompakten Baueinheit kombiniert sind.

Vorteilhafte Weiterbildungen der Erfindung sind durch die Merkmale und Merkmalskombinationen der jeweiligen Unteransprüche definiert.

Die Erfindung löst sich von der üblichen reihenförmigen Anordnung der in einer Textilmaschine vorgesehenen Einrichtung zur Behandlung und Bearbeitung einer Vielzahl von Fäden. Durch die erfindungsgemäße Gruppenbildung der Heizkanäle der Heizeinrichtungen können dementsprechend kurze Absaugwege realisiert werden, so dass an jedem der Heizkanäle die angeschlossenen Saugleitungen eine im Wesentlichen gleiche Absaugleistung erzeugen können. Insoweit sind die Saugleitungen der Absaugeinrichtung in äquivalente Sauggruppen geteilt, die separat oder gemeinsam in ihrer Absaugleistung steuerbar sein können.

Zur Verbesserung der Gleichmäßigkeit der Absaugleistungen wird desweiteren vorgeschlagen, die Heizkanäle der Heizgruppe und die Saugleitungen der Absaugeinrichtung an dem Träger symmetrisch mit im Wesentlichen gleichlangen Saugleitungen auszubilden. Damit besteht sogar die Möglichkeit, eine fein justierte Abfuhr der Dämpfe aus den Heizkanälen zu realisieren, so dass in Abhängigkeit von dem Fadentiter unterschiedliche Saugleistungen zur Abfuhr der Dämpfe einstellbar wären.

Um die Energieverluste der Baueinheit möglichst gering zu halten, ist die Weiterbildung der Erfindung bevorzugt ausgeführt, bei welcher die Heizkanäle der Heizgruppe und die Saugleitungen der Absaugeinrichtung konzentrisch zueinander angeordnet sind. Bei einer derartigen Baueinheit ist der Aufwand an zusätzlichen Isoliermaterialien besonders gering, um die Heizkanäle gegenüber der Umgebung zu isolieren.

Zur Abfuhr der an einer Baueinheit anfallenden Dämpfe ist die Weiterbildung der Erfindung bevorzugt verwendet, bei welcher die Absaugeinrichtung in einem Zentrum des Trägers ein Absaugrohr aufweist, und bei welcher die Heizkanäle der Heizgruppe an dem Träger in einer das Absaugrohr umhüllenden Anordnung gehalten sind. Damit lassen sich sehr kurze Absaugwege realisieren.

Die den Heizkanälen zugeordneten Saugleitungen können dabei unmittelbar mit einem zweiten Ende mit dem Absaugrohr verbunden werden, so dass sich eine sternförmige Anordnung mit gleichen Sauglängen einstellt.

Bei der Dampfabführung besteht jedoch auch das Problem, dass an den Wänden der Saugleitungen sich Kondensat bildet. Zum Auffangen und Abführen des Kondensates wird vorgeschlagen, dass das Absaugrohr im Wesentlichen vertikal ausgerichtet ist und dass das untere Ende des Absaugrohres in eine Saugkammer mündet, die einen versschließbaren Kondensatablass aufweist. Somit lassen sich alle in einer Baueinheit anfallenden flüssigen Ablagerungen zentral über eine Saugkammer auffangen und über den Kondensatablass abführen.

Es besteht jedoch auch die Möglichkeit, direkt das zweite Ende der Saugleitungen in die Saugkammer münden zu lassen, so dass in dem Absaugrohr nur gasförmige Dämpfe geführt werden.

Zur Einstellung der Absaugleistung in den einer Heizgruppe zugeordneten Saugleitungen ist zumindest ein Gebläse vorgesehen, wobei die Absaugeinrichtung ein oder mehrere Gebläse aufweist. So lässt sich jede der Baueinheit an ein separates Gebläse oder mehrere Baueinheiten an einem Gebläse der Absaugeinrichtung anschließen.

Für den Fall, dass jede Baueinheit ein separates Gebläse der Absaugeinrichtung erhält, wird dieses vorzugsweise unmittelbar an einem der Enden des Absaugrohres integriert. Hierbei wird bevorzugt das Gebläse innerhalb der Baueinheit integriert, so dass dieses separat steuerbar ist.

Zur Abfuhr der Dämpfe in den Heizkanälen werden die Saugleitungen bevorzugt im Bereich des Auslasses des Heizkanals angeordnet. Um jedoch zu gewährleisten, dass der Heizkanal gegenüber der Umgebung hermetisch geschützt ist, lässt sich die Weiterbildung der Erfindung vorteilhaft nutzen, bei welcher die Absaugeinrichtung pro Heizkanal zwei Saugleitungen aufweist, die jeweils den Enden der Heizkanäle zugeordnet sind. Damit lässt sich auch der Einlass der Heizkanäle besaugen.

Nachfolgend wird die Erfindung anhand mehrerer Ausführungsbeispiele der erfindungsgemäßen Vorrichtung unter Bezug auf die beigefügten Figuren näher erläutert.

Es stellen dar
- Fig. 1: schematisch eine Längsschnittansicht eines ersten Ausführungsbeispiels der erfindungsgemäßen Vorrichtung
- Fig. 2: schematisch eine Querschnittansicht des Ausführungsbeispiels aus Fig. 1
- Fig. 3: schematisch eine Querschnittansicht eines weiteren Ausführungsbeispiels der erfindungsgemäßen Vorrichtung
- Fig. 4: schematisch eine Längsschnittansicht eines weiteren Ausführungsbeispiels der erfindungsgemäßen Vorrichtung

In den Fig. 1 und 2 ist ein erstes Ausführungsbeispiel der erfindungsgemäßen Vorrichtung zur thermischen Behandlung mehrerer Fäden dargestellt. In Fig. 1 ist schematisch eine Längsschnittansicht und in Fig. 2 eine Querschnittansicht gezeigt. Insoweit kein ausdrücklicher Bezug zu einer der Figuren gemacht ist, gilt die nachfolgende Beschreibung für beide Figuren.

Bei der Darstellung der erfindungsgemäßen Vorrichtung werden der Übersicht halber nur die für die Erfindung wesentlichen Bauteile dargestellt. Insbesondere wurde auf die Darstellung von Isoliermaterialien und Abdeckungen verzichtet.

Das Ausführungsbeispiel nach Fig. 1 und Fig. 2 zeigt eine Baueinheit 1, die einen Träger 7 zur Aufnahme einer Heizeinrichtung 2 und einer Absaugeinrichtung 4 aufweist. Der Träger 7 ist in diesem Ausführungsbeispiel durch eine untere Platte 7.1 und eine obere Platte 7.2 gebildet, die über einen länglichen Ständer 7.3 verbunden sind. Der Ständer 7.3 ist in diesem Ausführungsbeispiel rohrförmig ausgebildet und weist am Umfang zwei sich gegenüberliegende Heizkörper 9.1 und 9.2 auf. Die Heizkörper 9.1 und 9.2 sind segmentförmig ausgebildet und erstrecken sich über einen Umfangsabschnitt des rohrförmigen Ständers 7.3. In jedem der Heizkörper 9.1 und 9.2 sind mehrere Heizkanäle ausgebildet, wobei die an der linken Seite der Baueinheit 1 gehaltenen Heizkanäle mit dem Bezugszeichen 3.1 und die gegenüberliegenden Heizkanäle mit dem Bezugszeichen 3.2 gekennzeichnet sind. Die Heizkörper 9.1 und 9.2 erstrecken sich mit den Heizkanälen 3.1 und 3.2 in Längsrichtung entlang dem Ständer 7.3 bis hin zu der oberen Platte 7.2 und der unteren Platte 7.1. In jedem dem Heizkanäle 3.1 und 3.2 ist jeweils eine Führungsschiene 10 zur Führung eines oder mehrerer Fäden angeordnet. Die Führungsschiene 10 lässt sich dabei zur Fadenführung mit oder ohne Fadenführer ausbilden, um ein oder mehrere Fäden pro Heizkanal 3.1 bzw. 3.2 zu führen. Die Heizkanäle 3.1 und 3.2 werden durch hier nicht dargestellte Heizmittel beheizt. So können den Heizkanälen 3.1 oder den Heizkanälen 3.2 jeweils ein gemeinsames Heizmittel oder separate Heizmittel zugeordnet sein, die unabhängig voneinander oder gemeinsam steuerbar sind.

Die Heizkanäle 3.1 und 3.2 sind in diesem Ausführungsbeispiel innerhalb der Baueinheit 1 vertikal ausgerichtet, so dass zur Erwärmung der Fäden diese sowohl von oben nach unten als auch von unten nach oben durch die Heizkanäle 3.1 und 3.2 führbar sind. Grundsätzlich sind jedoch durch horizontale oder geneigte Ausrichtungen der Baueinheit 1 möglich.

Die Heizkanäle 3.1 und 3.2 sind üblicherweise mit verschließbaren Deckeln gegenüber der Umgebung abgeschirmt, die hier nicht näher dargestellt sind. Zudem können zusätzliche Isoliermaterialien sowohl gegenüber dem Träger 7 als auch gegenüber der Umgebung vorgesehen sein.

Die Heizkanäle 3.1 und 3.2 bilden eine Heizgruppe 2.1 innerhalb einer Textilmaschine. Die Heizgruppe 2.1 kann dabei innerhalb der Textilmaschine bei einer Mehrzahl von Bearbeitungsstellen zugeordnet sein, so dass sich innerhalb der Textilmaschine mehrere derartige Baueinheiten befinden. Es ist jedoch auch möglich, dass innerhalb der Textilmaschine eine zentrale Baueinheit ausgebildet ist, an welchem die Fäden aller Bearbeitungsstellen gemeinsam thermisch behandelt werden.

Um die in den Heizkanälen 3.1 und 3.2 der Heizgruppe 2.1 auftretenden Dämpfe aufzunehmen und abzuführen weist die Absaugeinrichtung 4 mehrere Saugleitungen auf, die den Enden der Heizkanäle 3.1 und 3.2 zugeordnet sind. Die in den Heizkanälen 3.1 zugeordneten Saugleitungen sind in diesem Ausführungsbeispiel mit dem Bezugszeichen 5.1 für die Gruppe einer ersten Saugleitung und 6.1 für die Gruppe einer zweiten Saugleitung bezeichnet. Dementsprechend sind die in den Heizkanälen 3.2 zugeordneten Saugleitungen mit dem Bezugszeichen 5.2 und 6.2 gekennzeichnet. Die Heizkanäle 3.1 und 3.2 sowie die Saugleitungen 5.1, 5.2, 6.1 und 6.2 sind symmetrisch an dem Träger 7 ausgebildet, so dass eine erste Gruppe von Saugleitungen 5.1 und 5.2, die mit ihren Saugeinlässen 11.1 dem oberen Ende der Heizkanäle 3.1 und 3.2 zugeordnet sind, gleich Längen aufweisen. Dementsprechend sind die den unteren Enden der Heizkanäle 3.1 und 3.2 zugeordneten Sauleitungen 6.1 und 6.2 ebenfalls gleichlang ausgebildet. Die Saugleitungen 6.1 und 6.2 münden jeweils im Bereich mit einem Saugeinlass 11.2 unmittelbar im kurzen Abstand vor dem unteren Ende der Heizkanäle 3.1 und 3.2.

Wie aus der Darstellung in Fig. 2 hervorgeht, sind die Heizkanäle 3.1 und 3.2 der Heizgruppe 2.1 und die Saugleitungen 5.1, 5.2, 6.1 und 6.2 der Absaugeinrichtung 4 konzentrisch zueinander angeordnet, so dass an jedem der einzelnen dargestellten Heizkanäle 3.1 und 3.2 gleiche Bedingungen zum Temperieren der Fäden erzeugt werden können. Zudem benötigt eine derartige Baueinheit einen sehr geringen Raumbedarf, wobei durch die kompakte Anordnung der Heizkanäle 3.1 und 3.2 ein Wärmeabfluss im Wesentlichen nur nach außen hin möglich ist. Insoweit stellt das Ausführungsbeispiel nach Fig. 2 eine energieeffiziente Baueinheit dar, bei welcher die Mittel zur Isolierung auf ein Minimum reduzierbar sind. Die Anzahl und Ausbildung der Heizkanäle 3.1 und 3.2 an dem Träger 7 sind beispielhaft. Grundsätzlich kann der Träger 7 komplett durch ein oder mehrere Heizkörper 9.1 bzw. 9.2 umschlossen werden.

Wie in Fig. 1 zu erkennen ist, ist im Zentrum des Trägers 7 ein Absaugrohr 8 angeordnet, so dass die Heizkanäle 3.1 und 3.2 der Heizgruppe 2.1 an dem Träger 7 in einer das Absaugrohr 8 umhüllenden Anordnung gehalten sind. Das Absaugrohr 8 durchdringt die obere Platte 7.2 und die untere Platte 7.1, wobei das Absaugrohr 8 ein unteres Rohrende 8.1 aufweist, das unmittelbar in eine an der unteren Platte 7.1 angeordnete Saugkammer 16 mündet. Die Saugleitungen 5.1, 5.2, 6.1 und 6.2 sind im wesentlichen konzentrisch zu dem Absaugrohr 8 an der unteren Platte 7.1 des Trägers 7 gehalten und münden mit ihren Saugauslässen 12.1 und 12.2 ebenfalls unmittelbar in die Saugkammer 16. Die Saugkammer 16 weist an einem möglichst tiefer gelegenen Abschnitt einen Kondensatablass 17 auf, der über ein Verschlussmittel 18 verschließbar ausgebildet ist.

An dem gegenüberliegenden Ende des Absaugrohres 8 ist oberhalb des Trägers 7 ein Gebläse 13 an dem Absaugrohr 8 angeschossen, das über einen Gebläsemotor 14 antreibbar ist. Das Gebläse 13 ist an seiner Blasseite mit einem hier nicht näher dargestellten Dampfaufbereitungssystem verbunden.

Bei dem in Fig. 1 und 2 dargestellten Ausführungsbeispiel der erfindungsgemäßen Vorrichtung werden insgesamt sechs Fäden bei einem Faden pro Heizkanal, oder zwölf Fäden bei zwei Fäden pro Heizkanal thermisch behandelt. Die aufgrund der in dem Faden enthaltenen Präparationsfluide auftretenden Dämpfe werden dabei unmittelbar an beiden Enden der Heizkanäle 3.1 und 3.2 über die den Heizkanälen 3.1 und 3.2 zugeordneten Saugeinlässen 11.1 und 11.2 der Saugleitungen 5.1 und 5.2 sowie der Saugleitungen 6.1 und 6.2 abgesaugt und zunächst über den durch das Gebläse 13 erzeugten Unterdruck in die Saugkammer 16 geleitet. Von der Saugkammer 16 werden die Dämpfe über das Absaugrohr 8 abgeführt. Die insbesondere in den Saugleitungen 5.1, 5.2 sowie 6.1 und 6.2 auftretenden Kondensate werden ebenfalls in der Saugkammer 16 aufgefangen. Hierzu verlaufen die Saugleitungen 5.1, 5.2 und 6.1 und 6.2 im Wesentlichen parallel zu dem vertikal angeordneten Absaugrohr 8.

Das in Fig. 1 und 2 dargestellte Ausführungsbeispiel stellt nur eine konstruktive Möglichkeit dar, um die Heizkanäle und die Saugleitungen zu einer Baueinheit zu kombinieren. Grundsätzlich könnten die Saugleitungen 5.1, 5.2, 6.2 und 6.2 unmittelbar über im wesentlichen gerade Rohrstücke mit dem Absaugrohr 8 verbunden sein, so dass sich eine sternförmige Anordnung der Saugleitungen 5.1 und 5.2 sowie 6.1 und 6.2 im oberen und unteren Bereich der Heizkanäle 3.1 und 3.2 einstellt. Alternativ besteht jedoch auch die Möglichkeit, dass das Gebläse 13 unmittelbar am Rohrende 8.1 des Absaugrohres 8 angeordnet ist. Bei Verwendung mehrerer derartiger Baueinheiten innerhalb einer Textilmaschine ist es jedoch auch möglich, die Absaugrohre mehrerer Baueinheiten mit einem gemeinsamen Gebläse zu verbinden.

Darüber hinaus stellt die symmetrische Anordnung der Heizkanäle und Saugleitungen an dem Träger der Baueinheiten ebenfalls nur eine mögliche Ausführungsvariante dar. In Abhängigkeit von der Beschaffenheit der Textilmaschine lassen sich hierbei auch andere symmetrische Anordnungen realisieren. So besteht auch die Möglichkeit, den Träger 7 mit balkenförmigen Ständern und eckigen Platten zu bilden. Ein derartiges Ausführungsbeispiel ist schematisch in einer Querschnittansicht in Fig. 3 gezeigt.

Bei dem in Fig. 3 dargestellten Ausführungsbeispiel ist gegenüber dem Ausführungsbeispiel nach Fig. 1 und 2 nur die symmetrische Anordnung der Heizkanäle 3.1 und 3.2 sowie der Saugleitungen 5.1 und 5.2 geändert. Die Längsschnittansicht des in Fig. 1 dargestellten Ausführungsbeispiels wäre im Wesentlichen identisch zu einer hier nicht dargestellten Längsschnittansicht des Ausführungsbeispiels nach Fig. 3. Insoweit werden nur die Unterschiede zu dem ersten Ausführungsbeispiel erläutert und ansonsten Bezug zu der vorgenannten Beschreibung insbesondere zu der vorgenannten Beschreibung zu der Figur 1 genommen.

Der Träger 7 ist in diesem Ausführungsbeispiel durch eckige Platten gebildet, wobei in der Querschnittansicht nur die untere Platte 7.1 gezeigt ist. Die beiden Platten 7.1 und 7.2 (hier nicht dargestellt) sind über die balkenförmigen Ständer 7.3 verbunden. An den Außenflächen der Ständer 7.3 sind die Heizkörper 9.1 und 9.2 gehalten, die es in diesem Ausführungsbeispiel quaderförmig ausgeführt sind. Die Heizkörper 9.1 und 9.2 weisen mehrere nebeneinander angeordnete Heizkanäle 3.1 und 3.2 auf. Die Heizkanäle 3.1 und 3.2 sind identisch zu dem vorgenannten Ausführungsbeispiel ausgeführt.

Im Zentrum des Trägers 7 ist ein Absaugrohr 8 angeordnet, das zu beiden Seiten von mehreren Saugleitungen 5.1, 5.2 und 6.1 und 6.2 umgeben ist. Die Ausbildungen und Anordnungen der Saugleitungen sowie des Absaugrohres ist entsprechend dem Ausführungsbeispiel nach Fig. 1. Insoweit wird zu der vorgenannten Beschreibung Bezug genommen. Das in Fig. 3 dargestellte Ausführungsbeispiel ist besonders geeignet, um in einer reihenförmigen Anordnung zu mehreren in einer Textilmaschine integriert zu werden. Hierbei kann jede Baueinheit ein separates Gebläse gemäß dem Ausführungsbeispiel nach Fig. 1 aufweisen. Es ist jedoch auch möglich, mehrere derartige Baueinheiten in einer reihenförmigen Anordnung gemeinsam an einem Gebläse anzuschließen.

In Fig. 4 ist ein weiteres Ausführungsbeispiel der erfindungsgemäßen Vorrichtung zur thermischen Behandlung von Fäden gezeigt. Es ist bekannt, dass bei der Falschdralltexturierung je nach Fadentyp der Faden nach einer Texturierung eine Nachbehandlung erhält. Sowohl zu Texturierung als auch in der Nachbehandlung wird eine thermische Behandlung des Fadens erforderlich. Um derartige kombinierte Wärmebehandlungen möglichst in einer Baueinheit ausführen zu können, ist in Fig. 4 neben der Heizgruppe 2.1 der Heizkanäle 3.1 und 3.2 eine zweite Heizgruppe von Heizrohren 15.1 und 15.2 gezeigt. Der Aufbau des Ausführungsbeispiels nach Fig. 4 ist im Wesentlichen identisch zu dem Ausführungsbeispiel nach Fig. 1 und 2, wobei an dem Träger 7 zusätzlich mehrere Heizrohre 15.1 uns 15.2 integriert sind. Da bei der Nachbehandlung der Fäden im Wesentlichen keine Dampfbildung erzeugt wird, durchdringen die Heizrohre 15.1 und 15.2 die untere Platte 7.1 und die obere Platte 7.2, so dass sich jeweils ein Einlass und Auslass zu dem Heizrohr 15.1 und 15.2 außerhalb der Baueinheit ergibt.

Gegenüber dem Aufbau des Ausführungsbeispiels nach Fig. 1 und 2 ist in den in Fig. 4 gezeigten Ausführungsbeispiel das Gebläse 13 an dem Rohrende 8.1 des Absaugrohres 8 integriert. Dies stellt nur eine weitere Möglichkeit zur Erzeugung der Saugströmung in den Saugleitungen 5.1, 5.2 und 6.1 und 6.2 dar.

An dieser Stelle sei ausdrücklich erwähnt, dass die Anordnung der Saugleitungen 5.1 und 5.2 sowie 6.1 und 6.2 in den vorgenannten Ausführungsbeispielen beispielhaft ist. Grundsätzlich besteht auch die Möglichkeit, die Heizkanäle 5.1 und 5.2 nur an einem Ende vorzugsweise dem Auslassende zu besaugen. Insoweit könnten die Ausführungsbeispiele nach Fig. 1 bis Fig. 4 die Gruppe der Saugleitungen 6.1 und 6.2 oder die Gruppe der Saugleitungen 5.1 und 5.2 entfallen.

### Bezugszeichenliste

- 1: Baueinheit
- 2: Heizeinrichtung
- 2.1: Heizgruppe
- 3.1, 3.2: Heizkanal
- 4: Absaugeinrichtung
- 5.1, 5.2: erste Saugleitung
- 6.1, 6.2: zweite Saugleitung
- 7: Träger
- 7.1: untere Platte
- 7.2: obere Platte
- 7.3: Ständer
- 8: Absaugrohr
- 8.1: Rohrende
- 9.1, 9.2: Heizkörper
- 10.1, 10.2: Führungsschiene
- 11.1, 11.2: Saugeinlass
- 12.1, 12.2: Saugauslass
- 13: Gebläse
- 14: Gebläsemotor
- 15.1, 15.2: Heizrohr
- 16: Saugkammer
- 17: Kondensat-Ablass
- 18: Verschlussmittel

## Patentansprüche

1. Vorrichtung zur thermischen Behandlung mehrerer Fäden in einer Textilmaschine vorzugsweise in einer Texturiermaschine mit einer Heizeinrichtung (2), die mehrere beheizbare Heizkanäle (3.1, 3.2) zur Erwärmung und Führung der Fäden aufweist, und mit einer Absaugeinrichtung (4) zum Absaugen der Heizkanäle (3.1, 3.2), wobei die Absaugeinrichtung (4) mehrere den Heizkanälen 83.1, 3.2) der Heizeinrichtung (2) zugeordnete Saugleitungen (5.1, 5.2) aufweist,
**dadurch gekennzeichnet, dass**
die Saugleitungen (5.1, 5.2) den Enden der Heizkanäle (3.1, 3.2) zugeordnete Saugeinlässe (11.1, 11.2) aufweisen und dass die Heizkanäle (3.1, 3.2) der Heizeinrichtung (2) eine oder mehrere Heizgruppen bilden, wobei eine Heizgruppe (2.1) der Heizkanäle (3.1, 3.2) mit den zugeordneten Saugleitungen (5.1, 5.2) der Absaugeinrichtung (4) an einem gemeinsamen Träger (7) zu einer kompakten Baueinheit kombiniert ist.

2. Vorrichtung nach Anspruch 1,
**dadurch gekennzeichnet, dass**
die Heizkanäle (3.1, 3.2) der Heizgruppe (2.1) und die Saugleitungen (5.1, 5.2) der Absaugeinrichtung (4) an dem Träger (7) symmetrisch mit im Wesentlichen gleichlangen Saugleitungen (5.1, 5.2) ausgebildet sind.

3. Vorrichtung nach Anspruch 2,
**dadurch gekennzeichnet, dass**
die Heizkanäle (3.1) der Heizgruppe (2.1) und die Saugleitungen (5.1, 5.2) der Absaugeinrichtung (4) konzentrisch zueinander angeordnet sind.

4. Vorrichtung nach einem der Anspruche 1 bis 3,
**dadurch gekennzeichnet, dass**
die Absaugeinrichtung (4) in einem Zentrum des Trägers (7) ein Absaugrohr (8) aufweist und dass die Heizkanäle (3.1, 3.2) der Heizgruppe (2.1) an dem Träger (7) in einer das Absaugrohr (8) umhüllende Anordnung gehalten sind.

5. Vorrichtung nach Anspruch 4,
**dadurch gekennzeichnet, dass**
die mit einem Ende den Heizkanälen (3.1, 3.2) zugeordneten Saugleitungen (5.1, 5.2) über ein zweites Ende mit dem Absaugrohr (8) verbunden sind.

6. Vorrichtung nach einem der Ansprüche 4 oder 5,
**dadurch gekennzeichnet**, dassdas Absaugrohr (8) im Wesentlichen vertikal ausgerichtet ist und dass ein unteres Rohrende (8.1) des Absaugrohres (8) in eine Saugkammer (16) mündet, die einen verschließbaren Kondensat-Ablass (17) aufweist.

7. Vorrichtung nach Anspruch 6,
**dadurch gekennzeichnet, dass**
das zweite Ende der Saugleitungen (5.1, 5.2) in die Saugkammer (16) mündet.

8. Vorrichtung nach einem der Ansprüche 1 bis 5,
**dadurch gekennzeichnet, dass**
den einer Heizgruppe (2.1) zugeordneten Saugleitungen (5.1, 5.2, 6.1, 6.2) zumindest ein Gebläse (13) zugeordnet ist, wobei die Absaugeinrichtung (4) ein oder mehrere Gebläse (13) aufweist.

9. Vorrichtung nach Anspruch 8,
**dadurch gekennzeichnet, dass**
das Gebläse (13) unmittelbar an einem Enden (8.1) des Absaugrohres (8) integriert ist.

10. Vorrichtung nach einem der Ansprüche 1 bis 9,
**dadurch gekennzeichnet, dass**
die Absaugeinrichtung (4) pro Heizkanal (3.1) zwei Saugleitungen (5.1, 6.1) aufweist, die jeweils den Enden der Heizkanäle (3.1, 3.2) zugeordnet sind.

## Claims

1. Device for the thermal treatment of multiple threads in a textile machine, preferably in a texturizing machine, with a heating device (2) having multiple heatable heating channels (3.1, 3.2) for the heating and guiding of the threads and with a suction device (4) for the aspiration of the heating channels (3.1, 3.2), the suction device (4) having multiple suction lines (5.1, 5.2) which are assigned to the heating channels (3.1, 3.2) of the heating device (2),
**characterized in that**
the suction lines (5.1, 5.2) having suction inlets (11.1, 11.2) assigned to the ends of the heating channels (3.1, 3.2), the heating channels (3.1, 3.2) of the heating device (2) form one or multiple heating groups and that the heating group (2.1) of the heating channels (3.1, 3.2) is combined with the assigned suction lines (5.1, 5.2) of the suction device (4) to form a compact integral unit on a common support (7).

2. Device according to Claim 1,
**characterized in that**
the heating channels (3.1, 3.2) of the heating group (2.1) and the suction lines (5.1, 5.2) of the suction device (4) are embodied symmetrically on the support (7), with suction lines (5.1, 5.2) of substantially equal length.

3. Device according to Claim 2,
**characterized in that**
the heating channels (3.1) of the heating group (2.1) and the suction lines (5.1, 5.2) of the suction device (4) are arranged concentrically to one another.

4. Device according to one of the Claims 1 to 3,
**characterized in that**
the suction device (4) has a suction tube (8) in a centre of the support (7) and that the heating channels (3.1, 3.2) of the heating group (2.1) are mounted on the support (7) in an arrangement encasing the suction tube (8) .

5. Device according to Claim 4,
**characterized in that**
the suction lines (5.1, 5.2) assigned with one end to the heating channels (3.1, 3.2) are connected to the suction tube (8) by means of a second end.

6. Device according to either Claims 4 and 5, **characterized in that**
the suction tube (8) is oriented substantially vertically and that a lower end of tube (8.1) of the suction tube (8) leads into a suction chamber (16) which has a closable condensate drain (17).

7. Device according to Claim 6,
**characterized in that**
the second end of the suction lines (5.1, 5.2) leads into the suction chamber (16).

8. Device according to one of the Claims 1 to 5,
**characterized in that**
the suction lines (5.1, 5.2, 6.1, 6.2) assigned to a heating group (2.1) are assigned at least one blower (13), the suction device (4) having one or multiple blowers (13).

9. Device according to Claim 8,
**characterized in that**
the blower (13) is integrated directly at one of the ends (8.1) of the suction tube (8).

10. Device according to one of the Claims 1 to 9,
**characterized in that**
the suction device (4) has two suction lines (5.1, 6.1) per heating channel (3.1), each being assigned to the ends of the heating channels (3.1, 3.2).

## Revendications

1. Dispositif de traitement thermique de plusieurs fils dans une machine textile, de préférence dans une machine de texturation dotée d'un dispositif de chauffage (2) qui présente plusieurs canaux de chauffage (3.1, 3.2) aptes à être chauffés, qui chauffent et guident les fils, et d'un dispositif d'aspiration (4) qui aspire les canaux chauffants (3.1, 3.2), le dispositif d'aspiration (4) présentant plusieurs conduits d'aspiration (5.1, 5.2) associés aux canaux de chauffage (3.1, 3.2) du dispositif de chauffage (2),
**caractérisé en ce que**
les conduits d'aspiration (5.1, 5.2) présentent des embouchures d'aspiration (11.1, 11.2) associées aux extrémités des canaux de chauffage (3.1, 3.2) et
**en ce que** les canaux de chauffage (3.1, 3.2) du dispositif de chauffage (2) forment un ou plusieurs groupes de chauffage et
**en ce que** les canaux de chauffage (3.1, 3.2) d'un groupe de chauffage (2.1) qui présente les conduits d'aspiration (5.1, 5.2) associés du dispositif d'aspiration (4) sont combinés en un module compact sur un support commun (7).

2. Dispositif selon la revendication 1, **caractérisé en ce que** les canaux de chauffage (3.1, 3.2) du groupe de chauffage (2.1) et les conduits d'aspiration (5.1, 5.2) du dispositif d'aspiration (4) prévus sur le support (7) sont formés symétriquement par rapport à des conduits d'aspiration (5.1, 5.2) essentiellement de même longueur.

3. Dispositif selon la revendication 2, **caractérisé en ce que** les canaux de chauffage (3.1) du groupe de chauffage (2.1) et les conduits d'aspiration (5.1, 5.2) du dispositif d'aspiration (4) sont disposés concentriquement les uns par rapport aux autres.

4. Dispositif selon l'une des revendications 1 à 3, **caractérisé en ce que** le dispositif d'aspiration (4) présente au centre du support (7) un tube d'aspiration (8) et **en ce que** les canaux de chauffage (3.1, 3.2) du groupe de chauffage (2.1) sont maintenus sur le support (7) dans un agencement qui entoure le tube d'aspiration (8) .

5. Dispositif selon la revendication 4, **caractérisé en ce que** les conduits d'aspiration (5.1, 5.2) associés à une extrémité des canaux de chauffage (3.1, 3.2) sont raccordés au tube d'aspiration (8) par une autre extrémité.

6. Dispositif selon l'une des revendications 4 ou 5, **caractérisé en ce que** le tube d'aspiration (8) est orienté essentiellement à la verticale et **en ce qu'**une extrémité inférieure (8.1) du tube d'aspiration (8) débouche dans une chambre d'aspiration (16) qui présente une évacuation de condensat (17) apte à être fermée.

7. Dispositif selon la revendication 6, **caractérisé en ce que** la deuxième extrémité des conduits d'aspiration (5.1, 5.2) débouche dans la chambre d'aspiration (16).

8. Dispositif selon l'une des revendications 1 à 5, **caractérisé en ce qu'**au moins un ventilateur est associé aux conduits d'aspiration (5.1, 5.2, 6.1, 6.2) associés à un groupe de chauffage (2.1), le dispositif d'aspiration (4) présentant un ou plusieurs ventilateurs (13).

9. Dispositif selon la revendication 8, **caractérisé en ce que** le ventilateur (13) est intégré directement à une extrémité (8.1) du tube d'aspiration (8).

10. Dispositif selon l'une des revendications 1 à 9, **caractérisé en ce que** le dispositif d'aspiration (4) présente deux conduits d'aspiration (5.1, 6.1) pour chaque canal de chauffage (3.1), ces conduits d'aspiration étant associés aux extrémités des canaux de chauffage (3.1, 3.2).
